# FASCICULE DE BREVET EUROPEEN

(11) **EP 0 301 049 B1**
(45) Date de publication et mention de la délivrance du brevet: **06.05.1992**
(21) Numéro de dépôt: 88901218.3
(22) Date de dépôt: 08.02.1988
(51) Int. Cl.: B65D 81/36, B65D 21/02

(54) **RECIPIENTS JUXTAPOSABLES**
NEBENEINANDERSTELLBARE BEHÄLTER
RECEPTACLES DESIGNED TO ENABLE THEIR JUXTAPOSITION

(30) Priorité: 12.02.1987 FR 8702176
(43) Date de publication de la demande: 01.02.1989
(73) Titulaire: BAROI, Stefan, CH-1208 Genève (CH)
(72) Inventeur: BAROI, Stefan, CH-1208 Genève (CH)
(74) Mandataire: Kiliaridis, Constantin
(86) Numéro de dépôt international: CH8800030
(87) Numéro de publication internationale: WO8806132

(56) Documents cités:
- DE-A- 2 115 693
- DE-A- 2 713 543
- FR-A- 2 063 175
- FR-A- 2 276 236
- GB-A- 2 066 091

## Description

L'invention concerne des récipients juxtaposables constitués chacun d'une cellule modulaire creuse comportant au moins un goulot et au moins une creusure servant de logement pour un goulot identique d'une autre cellule, chaque cellule modulaire étant connectable amoviblement avec au moins une autre cellule modulaire, chaque goulot et chaque creusure étant pourvus de moyens complémentaires de connexion.

Ces récipients servent à conditionner :
- des liquides alimentaires tels que l'eau, les jus de fruits, le lait et dérivés ou sous-produits du lait,
- des produits semi-liquides tels que les crèmes,
- des poudres alimentaires ou autres (lessives),

Dans ce domaine, l'art antérieur est décrit par les documents résumés ci-après.

Le document DE-A-27 13 543 décrit de tels récipients munis sur une face de goulots dont la section perpendiculairement à la face est en forme d'aronde. Une autre face est munie d'une rainure longitudinale de forme correspondante dans laquelle peut être insérée le ou les goulots d'un autre récipient par glissement parallèlement aux faces à assembler de deux récipients.

Le document FR-A-2 063 175 décrit un flacon sphérique portant des alvéoles cylindriques d'une dimension identique à celui du bouchon. Le bouchon d'un autre flacon semblable peut-être introduit et fixé dans une de ces alvéoles. Les assemblages formés pur ces flacons peuvent être rendus plus complexes par l'emploi d'entretoises de même diamètre que les bouchons et de longueur double.

L'assemblage de ces flacons requiert l'utilisation d'une piète annexe.

Le document FR-A-2 574 757 décrit une bouteille plastique modulaire caractérisée par l'assemblage de modules successifs, lesdits modules étant joints en un assemblage unique.

l'assemblage de ces bouteilles est obtenu par vissage, il est exclusivement linéaire.

Le document FR-A-2 276 236 décrit des emballages, récipients ou pots convertibles en éléments de jeu, caractérisés en ce qu'ils sont constitués par des parallélépipèdes creux, assemblables entre eux sur au moins trois faces, chaque assemblage étant obtenu par l'encastrement d'une saillie extérieure mâle, réalisée sur une fate d'un parallélépipède, dans un creux femelle, tourné vers l'extérieur, réalisé sur une fate d'un autre parallélépipède.

L'assemblage de ces récipients ne comporte pas de moyens de retenue des emballages entre eux.

Le document DE-A-2 115 693 décrit des récipients caractérisés en te qu'un assemblage de deux ou plusieurs récipients est rendu possible par la présente sur leurs fates de reliefs et de cavités correspondantes.

L'assemblage de ces récipients à l'exception de ceux du document DE-A-27 13 543 ne comporte pas d'autres moyens de retenue des emballages entre eux que la friction des reliefs dans les cavités correspondantes.

Le but de l'invention est notamment de réaliser des récipients dont la forme permette une juxtaposition et/ou une superposition sans perte de place et sans adjonction d'un suremballage ou d'une enveloppe de groupage afin de rendre disponible une pluralité de contenances usuelles et dont la retenue est assurée par des moyens faciles à activer et dèsactiver.

A cette fin, ces récipients selon l'invention sont caractérisés par le fait que lesdits moyens complémentaires de connexion sont des moyens d'encliquetage réversibles, la réversibilité étant facilitée par l'élasticité de la matière utilisée jour la fabrication des récipients, et par le fait que ces moyens sont mis en action par l'encastrement d'un goulot d'une cellule dans une creusure de la cellule juxtaposée en direction de l'axe défini par le goulot et la creusure correspondants. Dans une forme de réalisation la cellule modulaire est sphérique.

Dans une autre forme de réalisation, chaque cellule modulaire est un parallélépipède rectangle creux dont un côté au moins est pourvu d'un goulot circulaire concentrique au centre géométrique du côté qui supporte ce goulot. Au moins un autre côté du parallélépipède rectangle comporte une creusure circulaire concentrique au centre géométrique du côté qui est pourvu de la creusure. Le diamètre intérieur de la creusure est au moins égal au diamètre extérieur du goulot.

Dans une forme de réalisation préférentielle, les cellules modulaires sont cubiques, trois fates consécutives du cube sont pourvues chacune d'un goulot identique, les trois autres fates consécutives étant pourvues chacune d'une creusure identique, les dimensions extérieures des goulots correspondant aux dimensions intérieures des creusures.

Le principal avantage de ces récipients réside, dans le fait qu'en plaquant un goulot d'un des récipients dans une creusure d'un autre récipient identique, on double la capacité de produit emballé, le volume occupé par les récipients ainsi assemblés étant à peine supérieur au volume de produit logé dans ces récipients.

D'autres avantages ressortiront de la description de formes de réalisation préférentielles, faite à titre d'exemples non limitatifs et du dessin dans lequel
- la figure 1 est une vue d'un récipient selon une forme de réalisation,
- la figure 2 est une vue schématique de récipients groupés,
- la figure 3 est une vue de face d'un récipient selon la figure 1,
- la figure 4 est une vue perspective de récipients groupés
- les figures 5, 5a, 5b sont des vues d'une autre forme de récipients avec goulots et creusures tronconiques munis de nervures et rainures d'encliquetage adjacents aux fates de jonction des récipients,
- les figures 6, 6a, 6b représentent une variante des récipients de la figure 5 dans laquelle la nervure est située au sommet du goulot et la rainure dans le fond de la creusure,
- les figures 7, 7a, 7b représentent une variante des récipients des figures 5 et 6 dans laquelle chaque goulot, respectivement chaque creusure, est muni à la fois d'une rainure et d'une creusure correspondantes,
- les figures 8, 8a, 8b représentent une variante des récipients de la figure 5 dans laquelle la nervure et la rainure sont situés alternativement sur un goulot ou dans une creusure à une distante correspondante du fond de la creusure et/ou respectivement, du sommet du goulot.

Le récipient représenté sur la figure 1 est un cube 1 creux comportant un goulot 2, 2′, 2˝ sur chacune des trois faces consécutives et une creusure 3, 3′, 3˝ sur chacune des trois autres faces. La hauteur (h) des goulots est égale à la profondeur (h′) des creusures.

Les goulots 2, 2′, 2˝ sont circulaires et concentriques au centre géométrique du côté qui supporte chaque goulot.

Les creusures 3, 3′, 3˝ sont également circulaires et concentriques au centre géométrique du coté qui supporte chaque creusure.

Le diamètre extérieur (d) des goulots 2, 2′, 2˝ correspond au diamètre intérieur (d′) des creusures 3, 3′, 3˝, de façon que l'un quelconque des goulots 2, 2′, 2˝ puisse être placé dans l'une quelconque des creusures 3, 3′, 3˝ lors d'un groupage des récipients comme l'indiquent les figures 2 et 4.

L'un quelconque des goulots 2, 2′, 2˝ et/ou l'une quelconque des creusures 3, 3′ 3˝ peut servir d'orifice de remplissage, obturé par un moyen connu, bouchon, capsule etc.

La fixation amovible d'au moins deux récipients juxtaposables comportant, pour l'un, au moins un goulot 2, 2′ 2˝ et pour l'autre, au moins une creusure 3, 3′, 3˝ correspondante, est rendue efficace par des moyens d'encliquetage.

Les moyens d'encliquetage sont constitués par la présente sur le goulot 2, 2′, 2˝, alternativement dans la creusure 3, 3′ 3˝, d'au moins une rainure circulaire 21 et par la présente dans la creusure, alternativement sur le goulot, d'au moins une nervure circulaire 30, la section et la position de la nervure correspondant à la section et à la position de la rainure.

La mise en action de ces moyens d'encliquetage est obtenue en exerçant une légère pression pour rapprocher les récipients après avoir mis en plate un goulot de l'un dans une creusure de l'autre.

Cet encliquetagae est réversible, la séparation de deux ou plusieurs récipients assemblés est facilitée par l'élasticité de la matière plastique utilisée pour fabriquer ces récipients.

Dans la forme de réalisation représentée par la figure 1, le goulot du milieu 2 comporte une fermeture par un couvercle 20 vissé.

Le couvercle 20 est muni d'une rainure 21 près de sa base ; lorsqu'il est vissé pour fermer le goulot 2, cette rainure 21 devient tangentielle à la fate 10 qui supporte le goulot 2.

Le diamètre extérieur (d) du couvercle 20 est au plus égal au diamètre (d′) intérieur de l'une quelconque des creusures 3, 3′, 3˝.

Les deux autres goulots 2′, 2˝ comportent également, tangentiellement à leur base, une rainure 21 identique à la rainure du couvercle 20.

Chaque creusure 3, 3′, 3˝ comporte une nervure 30 circulaire, située tangentiellement à la face externe du récipient, de façon qu'elle prenne place dans la rainure 21 du goulot 2, 2', 2" correspondant, lors de la juxtaposition d'un ou de plusieurs récipients par la mise en place d'un goulot 2, 2′, 2˝ dans une creusure 3, 3′, 3˝.

La position et la section de chaque rainure circulaire 21 correspondent à la position et à la section de l'une quelconque des nervures 30.

La rainure circulaire 21 et/ou la nervure circulaire 30 peuvent être continues ou discontinues.

Les moyens d'assemblage rapide des cellules modulaires face contre face permettent de réaliser des formes compactes donnant un rapport optimum poids/volume pour le transport et/ou le stockage des récipients (fig. 4).

Ces cellules modulaires constituent également des éléments pouvant être assemblés de différentes manières pour réaliser des constructions variées tant publicitaires que décoratives ou ludiques.

Les figures 5, 5a, 5b représentent une forme de réalisation conférant une meilleure efficacité aux moyens d'encliquetage constitués par la nervure 30 disposée à la périphérie de la creusure 3, 3′, 3˝, qui coopère avec la rainure 21 également disposée à la périphérie du goulot du récipient.

La nervure 30 et la rainure 21 sont circulaires, continues ou discontinues, de sections correspondantes et toutes deux adjacentes à la face extérieure 10 qui supporte le goulot ou la creusure, de façon que l'encliquetage de deux récipients applique ces faces l'une contre l'autre.

Les goulots 2, 2′, 2˝ et les creusures 3, 3′, 3˝ s'inscrivent dans un cône dont la génératrice (a) fait un angle de 45° avec les axes de symétrie XX, YY auquel ils sont concentriques.

La hauteur h du tronc de cône des goulots 2, 2′, 2˝ est égale à la hauteur h′ des creusures 3, 3′, 3˝.

Les faces 10 de chaque récipient sont jointes par un pan coupé (p).

Une génératrice (a) de chaque goulot 2, 2′, 2˝ s'inscrit dans le plan de chaque pan coupé (p), ledit plan faisant également un angle de 45° avec les axes de symétrie XX,YY.

Ces caractéristiques confèrent une plus grande rigidité aux récipients ainsi réalisés.

La forme tronconique des goulots et des creusures représente un avantage important pour la fabrication de ces récipients par moulage sous pression.

Cette forme tronconique facilité l'insertion d'un goulot 2, 2′, 2˝ dans une creusure 3, 3′, 3˝ jusqu'a la coincidence d'une nervure 30 avec une rainure 21 : un déclic se produit lorsque les récipients sont bien fixés l'un contre l'autre.

Les figures 6, 6a, 6b représentent une variante de la forme d'exétution précédente :

Les moyens d'encliquetage, rainure 21 et nervure 30, ont une position inverse dans les goulots et les creusures tronconiques.

La nervure 30 est portée annulairement sur le sommet du goulot 2, 2′, 2˝ et la rainure d'encliquetage 21 est située dans le fond de la creusure 3, 3′, 3˝.

L'attelage d'un récipient à l'autre devient effectif lorsque les fates extérieures 10 se rejoignent sous l'effet de la pression qui met en place la nervure 30 dans la rainure 21.

La forme d'exétution représentée par les figures 7, 7a, 7b comporte un double encliquetage : chaque goulot 2, 2′, 2˝ et chaque creusure 3, 3′, 3˝ comportent à la fois une nervure 30 et une rainure 21 situées respectivement l'une à la base et l'autre au sommet ou inversement de facon qu'à chaque nervure corresponde une rainure.

La forme d'exécution représentée par les figures 8, 8a, 8b comporte un encliquetage simple constitué par une seule nervure 30 et une seule rainure 21 situées respectivement sur un goulot 2, 2′, 2˝ et dans une creusure 3, 3′, 3˝, à un niveau de leur paroi assurant une exacte coïncidence au moment de l'encliquetage.

## Revendications

1. Récipients juxtaposables constitués chacun d'une cellule (1) modulaire creuse comportant au moins un goulot (2, 2′, 2˝) et au moins une creusure (3, 3′, 3˝) servant de logement pour un goulot identique d'une autre cellule, chaque cellule modulaire étant connectable amoviblement avec au moins une autre cellule modulaire, chaque goulot (2, 2′, 2˝) et chaque creusure (3, 3′, 3˝) étant pourvus de moyens complémentaires de connexion, caractérisés par le fait que lesdits moyens complémentaires de connexion sont des moyens d'encliquetage réversibles (21, 30), la réversibilité étant facilitée par l'élasticité de la matière utilisée pour la fabrication des récipients, et par le fait que ces moyens sont mis en action par l'encastrement d'un goulot (2, 2′, 2˝) d'une cellule dans une creusure (3, 3′, 3˝) de la cellule juxtaposée en direction de l'axe défini par le goulot et la creusure correspondants.

2. Récipients selon la revendication 1, caractérisés par le fait que les cellules modulaires sont cubiques, par le fait qu'au moins une face est pourvue d'un goulot (2, 2′, 2˝), et qu'au moins une autre face est pourvue d'une creusure (3, 3′, 3˝), les dimensions extérieures des goulots correspondant aux dimensions intérieures des creusures, les goulots, respectivement les creusures, étant concentriques au centre géométrique des faces du cube qui en sont pourvues.

3. Récipients selon la revendication 1, caractérisés par le fait que les goulots (2, 2′, 2˝) et les creusures (3, 3′, 3˝) sont des troncs de cône et par le fait que la hauteur (h) des goulots est identique à la profondeur (h′) des creusures.

4. Récipients selon la revendication 3, caractérisés par le fait que la génératrice (a) du cône dans lequel s'inscrivent les goulots (2, 2′, 2˝) et les creusures (3, 3′, 3˝) fait un angle de 45° avec l'axe de symétrie (XX,YY) auquel ils sont concentriques.

5. Récipients selon la revendication 1, caractérisés par le fait que les faces (10) de chaque récipient sont jointes par un pan coupé (p) et par le fait qu'une génératrice (a) de chaque goulot (2, 2′, 2˝) s'inscrit dans le plan géométrique de chaque pan coupé.

6. Récipients selon la revendication 1, caractérisés par le fait que les moyens d'encliquetage sont constitués par la présence sur chaque goulot (2, 2′, 2˝) alternativement dans chaque creusure (3, 3′, 3˝) d'au moins une rainure circulaire (21) et par la présence dans chaque creusure, alternativement sur chaque goulot complémentaire, d'au moins une nervure circulaire (30), la section et la position de la nervure correspondant à la section et à la position de la rainure, la nervure, respectivement la rainure, étant continue ou discontinue.

7. Récipients selon la revendication 6, caractérisés par le fait que chaque creusure (3, 3′, 3˝) est pourvue d'une nervure circulaire intérieure (30) adjacente à la face du côté qui supporte la creusure et par le fait que chaque goulot (2, 2′, 2˝) est pourvu à sa base d'une rainure circulaire (21) adjacente à la face du côté qui supporte le goulot.

8. Récipients selon la revendication 6, caractérisés par le fait que la nervure (30) est portée annulairement sur le sommet de chaque goulot (2, 2′, 2˝) et par le fait que la rainure (21) est située dans le fond de chaque creusure (3, 3′, 3˝).

9. Récipients selon la revendication 6, caractérisés par le fait que la nervure (30) est située dans le fond de chaque creusure (3, 3′, 3˝) et la rainure (21) est située au sommet de chaque goulot (2, 2′, 2˝).

10. Récipients selon la revendication 6, caractérisés par le fait qu'ils comportent un encliquetage double constitué par la présence sur chaque goulot (2, 2′, 2˝) et dans chaque creusure (3, 3′, 3˝) à la fois d'une nervure (30) et d'une rainure (21) situées respectivement l'une à la base et l'autre au sommet ou inversement de façon qu'à chaque nervure corresponde une rainure.

11. Récipients selon la revendication 6, caractérisés par le fait qu'ils comportent un encliquetage simple constitué par une seule nervure (30) et une seule rainure (21) situées respectivement sur chaque goulot (2, 2′, 2˝) et dans chaque creusure (3, 3′, 3˝) à un niveau de leur paroi assurant une exacte coïncidence pour l'assemblage.

12. Récipients selon la revendication 1, caractérisés par le fait que l'un quelconque des goulots (2, 2′, 2˝) et/ou l'une quelconque des creusures (3, 3′, 3˝) peut servir d'orifice de remplissage, obturé par un moyen connu bouchon, capsule, etc.

13. Récipients selon l'une des revendications, caractérisés par le fait que les goulots (2, 2′, 2˝) sont situés sur trois faces consécutives et les creusures (3, 3′, 3˝) sur les faces restantes.

## Patentansprüche

1. Nebeneinanderlegbare Behälter, von denen jeder aus einer hohlen modularen Zelle (1) besteht, die wenigstens einen Hals (2, 2′, 2˝) und wenigstens eine Vertiefung (3, 3′, 3˝) zur Aufnahme eines gleichen Halses einer anderen Zelle aufweist, wobei jede modulare Zelle lösbar mit wenigstens einer anderen modularen Zelle verbunden werden kann und jeder Hals (2, 2′, 2˝) und jede Vertiefung (3, 3′, 3˝) mit komplementären Verbindungsmitteln versehen ist, dadurch gekennzeichnet, dass die erwähnten komplementären Verbindungsmittel umkehrbare Rastverbindungen (21, 30) sind, wobei die Umkehrbarkeit durch die Elastizität des für die Herstellung der Gefässe verwendeten Materials erleichtert wird, und dass diese Rastverbindungen durch Einfügen eines Halses (2, 2′,2˝) einer Zelle in eine Vertiefung (3, 3′,3˝) der danebenliegenden Zelle in Richtung der durch den Hals und die entsprechende Vertiefung definierten Achse betätigbar sind.

2. Behälter nach Anspruch 1, dadurch gekennzeichnet, dass die modularen Zellen kubisch sind, dass wenigstens eine Seite mit einem Hals (2, 2′, 2˝) und wenigstens eine andere Seite mit einer Vertiefung (3, 3′, 3˝) versehen sind und dass die äusseren Abmessungen der Hälse den inneren Abmessungen der Vertiefungen entsprechen und die Hälse bzw. die Vertiefungen zum geometrischen Zentrum der Kubusseiten, an denen sie vorgesehen sind, konzentrisch sind.

3. Behälter nach Anspruch 1, dadurch gekennzeichnet, dass die Hälse (2, 2′, 2˝) und die Vertiefungen (3, 3′, 3˝) die Form von Kegelstümpfen haben und dass die Höhe (h) der Hälse identisch mit der Tiefe (h′) der Vertiefungen ist.

4. Behälter nach Anspruch 3, dadurch gekennzeichnet, dass die Erzeugende (a) des Kegels, in den die Hälse (2, 2′, 2˝) und die Vertiefungen (3, 3′, 3˝) einbeschrieben sind, einen Winkel von 45° mit der Symmetrieachse (XX, YY) bilden, zu welcher sie konzentrisch sind.

5. Behälter nach Anspruch 4, dadurch gekennzeichnet, dass die Seiten (10) jedes Behälters durch eine Abschrägung (p) verbunden sind und dass eine Erzeugende (a) jedes Halses (2, 2′, 2˝) in die geometrischen Ebene jeder Abschrägung einbeschrieben ist.

6. Behälter nach Anspruch 1, dadurch gekennzeichnet, dass die Rastverbindungen aus wenigstens einer kreisförmigen Nut (21), die auf jedem Hals (2, 2′, 2˝) oder in jeder Vertiefung (3, 3′, 3˝) vorgesehen ist, und aus wenigstens einer kreisförmigen Rippe (30), die in jeder Vertiefung oder jedem komplementären Hals vorgesehen ist, bestehen, und dass der Querschnitt und die Lage der Rippe dem Querschnitt und der Lage der Nut entsprechen, wobei die Rippe bzw. die Nut kontinuierlich oder diskontinuierlich ist.

7. Behälter nach Anspruch 6, dadurch gekennzeichnet, dass jede Vertiefung (3, 3′, 3˝) mit einer inneren kreisförmigen Rippe (30) versehen ist, welche an die Fläche der Seite grenzt, welche die Vertiefung aufweist, und dass jeder Hals (2, 2′, 2˝) an seiner Basis mit einer kreisförmigen Nut (21) versehen ist, welche an die Fläche der Seite grenzt, welche den Hals trägt.

8. Behälter nach Anspruch 6, dadurch gekennzeichnet, dass die Rippe (30) ringförmig auf dem Scheitel jedes Halses (2, 2′, 2˝) angebracht ist und dass die Nut (21) im Boden jeder Vertiefung (3, 3′, 3˝) angeordnet ist.

9. Behälter nach Anspruch 6, dadurch gekennzeichnet, dass die Rippe (30) im Boden jeder Vertiefung (3, 3′, 3˝) und die Nut (21) am Scheitel jedes Halses (2, 2′, 2˝) angeordnet ist.

10. Behälter nach Anspruch 6, dadurch gekennzeichnet, dass sie eine doppelte Rastverbindung aufweisen, die aus einer Rippe (30) und aus einer Nut (21) besteht, welche gleichzeitig auf jedem Hals (2, 2′, 2˝) und in jeder Vertiefung (3, 3′, 3˝) angebracht sind und von denen die eine an der Basis und die andere am Scheitel oder umgekehrt derart angeordnet sind, dass jeder Rippe eine Nut entspricht.

11. Behälter nach Anspruch 6, dadurch gekennzeichnet, dass sie eine einfache Rastverbindung aufweisen, die aus einer einzigen Rippe (30) und einer einzigen Nut (21) besteht, die auf jedem Hals (2, 2′, 2˝) bzw. in jeder Vertiefung (3, 3′, 3˝) in einer Höhe ihrer Wände vorgesehen sind, welche ein exaktes Zusammenfallen zum Zwecke des Zusammenfügens gewährleistet.

12. Behälter nach Anspruch 1, dadurch gekennzeichnet, dass irgendeiner der Hälse (2, 2′, 2˝) und/oder irgendeine der Vertiefungen (3, 3′, 3˝) als Einfüllöffnung dienen kann und durch ein bekanntes Mittel, Stopfen, Kapsel usw., verschlossen ist.

13. Behälter nach einem der vorangehenden Ansprüche, dadurch gekennzeichnet, dass die Hälse (2, 2′, 2˝) auf drei aufeinanderfolgenden Flächen und die Vertiefungen (3, 3′, 3˝) auf den übrigen Flächen angebracht sind.

## Claims

1. Juxtaposable containers, each consisting of a hollow modular cell (1) comprising at least one neck (2, 2′, 2˝) and at least one recess (3, 3′,3˝) serving as a receptacle for an identical neck of another cell, each modular cell being removably connectable to at least one other modular cell, each neck (2, 2′, 2˝) and each recess (3, 3′, 3˝) being equipped with matching connecting means, wherein the said matching connecting means are reversible snapping means (21, 30), the reversibility being made easier as a result of the elasticity of the material used for producing containers, and wherein these means are activated as a result of the fitting of a neck (2, 2′, 2˝) of one cell into a recess (3, 3′, 3˝) of the juxtaposed cell in direction of the axis defined by the corresponding neck and recess.

2. Containers as claimed in claim 1, wherein the modular cells are cubic, wherein at least one face is equipped with a neck (2, 2′, 2˝), and wherein at least one other face is equipped with a recess (3, 3′, 3˝), the outer dimensions of the necks corresponding to the inner dimensions of the recesses, the necks respectively the recesses being concentric with the geometrical center of the faces of the cube which are equipped with them.

3. Containers as claimed in claim 1, wherein the necks (2, 2′, 2˝) and the recesses (3, 3′, 3˝) are truncated cones, and wherein the height (h) of the necks is identical to the depth (h′) of the recesses.

4. Containers as claimed in claim 3, wherein the generatrix (a) of the cone in which the necks (2, 2′, 2˝) and the recesses (3, 3′, 3˝) are inscribed forms an angle of 45° with the axis of symmetry (XX, YY) with which they are concentric.

5. Containers as claimed in claim 4, wherein the faces (10) of each container are joined by means of a bevel (p), and wherein a generatrix (a) of each neck (2, 2′, 2˝) is inscribed in the geometrical plane of each bevel.

6. Containers as claimed in claim 1, wherein the snapping means consist of the presence on each neck (2, 2′, 2˝), alternatively in each recess (3, 3′, 3˝), of at least one circular groove (21) and of the presence in each recess, alternatively on each matching neck, of at least one circular rib (30), the cross-section and position of the rib corresponding to the cross-section and position of the groove, the rib and the groove respectively being continuous or discontinuous.

7. Containers as claimed in claim 6, wherein each recess (3, 3′, 3˝) is equipped with an inner circular rib (30) adjacent'to the face of the side supporting the recess, and wherein each neck (2, 2′, 2˝) is equipped at its base with a circular groove (21) adjacent to the face of the side supporting the neck.

8. Containers as claimed in claim 6, wherein the rib (30) is carried annularly on the top of each neck (2, 2′, 2˝), and wherein the groove (21) is located in the bottom of each recess (3, 3′ 3˝).

9. Containers as claimed in claim 6, wherein the rib (30) is located in the bottom of each recess (3, 3′, 3˝) and the groove (21) is located at the top of each neck (2, 2′, 2˝).

10. Containers as claimed in claim 6, which have double snapping consisting of the presence on each neck (2, 2′, 2˝) and in each recess (3, 3′, 3˝) both of a rib (30) and of a groove (21) which are respectively located one at the base and the other at the top, or vice versa, so that a groove corresponds to each rib.

11. Containers as claimed in claim 6, which have simple snapping consisting of a single rib (30) and a single groove (21) which are located respectively on each neck (2, 2′, 2˝) and in each recess (3, 3′, 3˝) at the height of their wall which ensures an exact coincidence for assembling them.

12. Containers as claimed in claim 1, wherein any one of the necks (2, 2′, 2˝) and/or any one of the recesses (3, 3′, 3′) can serve as a filing orifice closed by a known means, stopper, cap, etc.

13. Containers as claimed in any one of the claims, wherein the necks (2, 2′, 2˝) are disposed on three consecutive faces and the recesses (3, 3′, 3˝) on the remaining faces.
